# FASCICULE DE BREVET EUROPEEN

(11) **EP 0 064 425 B1**
(45) Date de publication et mention de la délivrance du brevet: **18.12.1985**
(21) Numéro de dépôt: 82400548.2
(22) Date de dépôt: 26.03.1982
(51) Int. Cl.: H01H 33/98, H01H 33/18

(54) **Interrupteur à arc tournant dans un gaz isolant**
Schalter mit in einem Isoliergas rotierenden Lichtbogen
Interrupter with rotating arc in an insulating gas

(30) Priorité: 20.04.1981 JP 57660/81
(43) Date de publication de la demande: 10.11.1982
(73) Titulaire: MERLIN GERIN, F-38050 Grenoble Cédex (FR)
(72) Inventeur: Konma, Naohiro, Jyôyô-City (JP); Nakayama, Tsutomu, Mukô-City (JP); Morishima, Kanji, Maebashi-City (JP)
(74) Mandataire: Kern, Paul

## Description

L'invention est relative à un interrupteur à arc tournant conforme au préambule de la revendication 1.

La demande de brevet européen No. 12.048 décrit un interrupteur du genre mentionné ayant une bobine de soufflage dont la face frontale inférieure est équipée de l'électrode conductrice de déphasage et de commutation de l'arc. L'extinction de l'arc résulte uniquement de l'action du champ magnétique de la bobine provoquant une rotation rapide de l'arc sur la piste annulaire de l'électrode. Le pouvoir de coupure d'un tel interrupteur est limité à cause de la faible expansion thermique du gaz de soufflage.

L'objet de l'invention consiste à accroître les performances d'un interrupteur à arc tournant.

L'interrupteur selon l'invention est caractérisé en ce qu'il comporte de plus une cloison transversale de subdivision de l'intérieur de l'enveloppe en deux chambres adjacentes, à savoir une chambre d'extinction de l'arc dans laquelle se trouve la zone d'arc, et une chambre d'expansion communiquant avec la chambre d'extinction par ledit canal lors de la séparation des contacts, et que la circulation du gaz à l'intérieur de la chambre d'extinction est canalisée par un déflecteur fixe en matériau isolant et à surface latérale de révolution autour de la zone d'arc, et par un organe répartiteur de l'écoulement gazeux ionisé et dévié par le déflecteur, ledit organe comprenant une paroi divisionnaire agencée co-axialement dans l'espace annulaire compris entre l'enveloppe et le contact mobile, et séparée respectivement du déflecteur et de la cloison transversale par des passages supérieur et inférieur, de manière à imposer un trajet en boucle à l'écoulement gazeux.

Le brevet français No. 2.479,553 de la demanderesse (publié le 2-10-1981) fait déjà connaître un interrupteur à arc tournant et à expansion thermique du gaz de soufflage, ayant une cloison transversale de subdivision de l'enveloppe en une première chambre d'extinction et une deuxième chambre d'expansion. Un écran tubulaire en matériau conducteur entoure coaxialement à faible jeu radial le contact mobile creux, et comporte à l'une de ses extrémités une collerette radiale s'étendant transversalement en direction de l'enveloppe. L'extrémité opposée de l'écran est assujettie à la cloison transversale. La face supérieure de la collerette conductrice est conformée en piste annulaire faisant face à l'électrode de mise en circuit de la bobine. Des essais ont montré que les performances d'un tel interrupteur restaient limitées, et que des phénomènes de remous gazeux au voisinage de la zone d'arc affectaient la stabilité de l'arc et perturbaient la circulation du gaz due à l'expansion thermique.

La circulation du gaz à l'intérieur de la chambre d'extinction de l'interrupteur, selon l'invention, permet d'accroître les performances de l'interrupteur grâce au contrôle de l'écoulement gazeux et à un refroidissement efficace des gaz de soufflage.

Le déflecteur présente avantageusement une forme concave ou tronconique s'étendant radialement entre l'enveloppe et le moyen magnétique lequel est constitué par une bobine entourant coaxialement le contact fixe et l'électrode. La paroi divisionnaire est en matériau isolant ou métallique et se trouve décalée radialement par rapport à la zone d'arc en étant disposée au milieu de l'espace annulaire entre l'enveloppe et le contact mobile. L'agencement de la paroi divisionnaire écarte les gaz ionisés de la zone d'arc et rallonge le trajet du gaz en favorisant son refroidissement. Lorsque la paroi est métallique, l'arc reste centré entre l'électrode et le contact mobile, et aucun amorçage n'intervient sur la paroi décalée au cours du coulissement axial du contact mobile vers la position d'ouverture.

La désionisation du gaz à l'intérieur de la chambre d'extinction peut être accrue grâce à l'utilisation d'un organe répartiteur spécial en forme de grille ou de radiateur à ailettes de refroidissement.

La paroi de l'organe répartiteur peut être équipée de chicanes ou d'ondulations susceptibles d'allonger le trajet du gaz.

D'autres avantages et caractéristiques ressortiront plus clairement de la description qui va suivre de différents modes de réalisation de l'invention, donnés à titre d'exemples non limitatifs et représentés au dessin annexé, dans lequel:
la figure 1 est une vue schématique partielle en coupe axiale d'un pôle de l'interrupteur selon l'invention, représenté en position de séparation des contacts;
les figures 2 à 4 montrent des demi-vues partielles de gauche de la fig. 1 illustrant trois variantes de réalisation.

En référence à la figure 1, un interrupteur 10 ou disjoncteur multipolaire à arc tournant et à expansion thermique du gaz de soufflage comprend une enveloppe 12 étanche de forme allongée, remplie de gaz isolant à rigidité diélectrique élevée, notamment de l'hexafluorure de soufre. L'enveloppe 12 cylindrique en matériau isolant moulé est obturée à ses extrémités par un fond 14 en matériau conducteur, et par un fond opposé (non représenté). Une cloison 16 transversale subdivise l'intérieur de l'enveloppe 12 en deux chambres superposées, à savoir une chambre 18 supérieure d'extinction de l'arc et une chambre 20 inférieure d'expansion. La cloison 16 conductrice traverse l'enveloppe 12 dans la zone médiane, et son extrémité est conformée en borne de raccordement. Le fond 14 porte la borne opposée de raccordement du pôle.

La chambre supérieure 18 de l'enveloppe 12 renferme un contact fixe 22 en forme de tulipe, porté par le fond 14, et coopérant en position de fermeture avec un contact mobile 24 coulissant. Ce dernier est tubulaire et traverse la cloison 16 intermédiaire associée à un contact glissant 26 d'amenée de courant. Les deux contacts fixe et mobile 22,24 sont alignés dans la direction axiale, et le canal 28 interne d'échappement du contact mobile 24 assure la mise en communication des deux chambres 18, 20 en position séparée des contacts. Au contact fixe 22 est rigidement assujettie une carcasse 30 présentant un évidement 32 annulaire de logement d'une bobine 34 de soufflage magnétique de l'arc. La bobine 34 entoure coaxialement le contact fixe 22, et sa face frontale inférieure est associée à une électrode 36 annulaire de mise en circuit de la bobine 34. L'électrode 36 est réalisée en un matériau bon conducteur et est traversée à jeu radial par le contact mobile 24 pour former une piste de migration de la racine d'arc. Le contact fixe 22 se trouve en retrait axial de l'électrode 36 annulaire, cette dernière étant agencée pour assurer alternativement la mise hors circuit de la bobine 34 en position de fermeture des contacts 22, 24, et l'excitation de la bobine 34 lors de la commutation de l'arc sur l'électrode 36 au début de la séparation des contacts 22, 24.

Selon l'invention, la chambre d'extinction 18 renferme de plus un déflecteur 38 concave et fixe en matériau isolant coopérant avec un organe répartiteur 40 pour canaliser l'écoulement gazeux engendré lors de la séparation des contacts par l'expansion thermique du gaz isolant de soufflage. Le déflecteur 38 concave présente une surface de révolution autour de l'axe longitudinal d'alignment des contacts, et est agencé radialement autour de la zone d'extension de l'arc en s'étendant entre la partie de la face frontale inférieure de la bobine 34 de soufflage non re- couverte par l'électrode 36 et la paroi interne de l'enveloppe 12. Le matériau isolant du déflecteur 38 ne perturbe pas la répartition du flux magnétique engendré par la bobine 34. La forme concave du déflecteur 38 peut être remplacée par une surface tronconique et peut être prolongée au niveau de l'enveloppe 12 par une partie creuse cylindrique s'étendant vers la cloison 16 intermédiaire. Le déflecteur 38 peut comporter avantageusement une pluralité d'ailettes 42 radiales (fig. 2), échelonnées à intervalles réguliers le long de la face latérale convexe.

L'organe 40 répartiteur et de guidage de l'écoulement gazeux comprend und douille ou paroi 44 tubulaire agencée coaxialement au milieu de l'espace annulaire compris entre l'enveloppe 12 et le contact mobile 24 (fig. 1). La paroi 44 divisionnaire est fixe et s'étand parallèlement à la direction longitudinale dans l'intervalle axial ménagé entre la bobine de soufflage 34 et la cloison 16 transversale. Un passage radial supérieur 46 et un passage radial inférieur 48 séparent la douille 44 respectivement de la bobine 34 et de la cloison 16. La position relative du déflecteur 38 et de la douille 44 impose une circulation prédéterminée du gaz de sofflage, et le matériau de la douille 44 peut être métallique ou isolant. L'éloignement de la douille 44 par rapport à la zone d'arc évite tout amorçage de l'arc sur la douille dans le cas où elle est metallique.

Selon la figure 2, la position spatiale de l'organe répartiteur 40 reste inchangée, mais la douille 44 est remplacée par une grille 50 de désionisation de forme tubulaire.

Selon les figures 3 et 4, l'une des faces ou les deux faces opposées de la douille 44 comporte des ailettes ou aubes radiales 52a ou inclinées 52b dont la présence évite le rotation du gaz de soufflage dans la direction transversale de la chambre 18. En plus de sa fonction de guidage et de répartition de l'écoulement de gaz de soufflage, la douille 44 métallique sert de refroidisseur et d'échangeur de chaleur pour le refroidissement des gas ionisés. Il en résulte un soufflage efficace de l'arc, et une augmentation du pouvoir de coupure.

Selon une autre variante, l'organe répartiteur 40 peut être réalisé par une paroi ou écran de forme quelconque, notamment tronconique, et équipée de chicanes ou - d'ondulations susceptibles d'allonger le trajet du gas ionisé.

L'interrupteur 10 fonctionne de la manière suivante:
L'ouverture de l'interrupteur 10 s'opère par coulissement axial vers le base du contact mobile 24 au moyen d'un dispositif de commande (non représenté). Au début de la course d'ouverture l'arc tiré entre les contacts 22, 24 commute rapidement sur l'électrode 36 en mettant en circuit la bobine 34 de soufflage. Le champ magnétique B engendré par l'excitation de la bobine 34 s'étend radialement dans la zone d'arc et impose une rotation rapide de l'arc sur l'électrode 36 agencée en piste de migration, et sur l'extrémité annulaire du contact mobile 24. L'arc tournant est localisé dans la partie centrale de la chambre 18 en s'étendant selon une direction oblique, et la chaleur engendrée par l'arc provoque une augmentation de pression du gaz isolant SF6 à l'intérieur de la chambre de coupure 18. L'expansion thermique du gaz conduit à un écoulement gazeux s'établissant selon le sens de la flèche F₂ dans le conduit (canal 28) interne du contact mobile 24 à partir de la chambre de coupure 18 vers la chambre d'expansion 20 à pression plus faible. Une partie des gaz ionisés dans la zone d'arc est chassée transversalement par le passage radial 46 supérieur selon la sens de la flèche F" puis est dévié axialement vers le base par le déflecteur concave 38 isolant. L'organe répartiteur 40 intermédiaire joue le rôle de chicane et assure le guidage axial de l'écoulement gazeux lequel est maintenu éloigné de la zone d'arc en confiné dans le premier espace annulaire situé entre l'enveloppe 12 et la douille 44. Le gaz est ensuite dévié par la cloison 16 transversale, et est canalisé à travers le passage radial 48 inférieur dans le deuxième espace annulaire ménagé entre la douille 44 et le contact mobile 24.

Le gaz est ainsi refroidi durant ce trajet en boucle imposé par le déflecteur 38 concave et la douille 44 çoaxiale intermédiaire, et il en résulte une circulation de gaz non ionisé sur l'arc. Le refroidissement du gas SF6 est accru par l'utilisation d'un organe 40 répartiteur conformé en radiateur (fig. 3 et 4). La présence du déflecteur 38 associé à l'organe répartiteur 40 assure le contrôle de l'expansion thermique provoquée par l'arc tournant, en évite les phénomènes de remous gazeux et de réflexions sur les parois. L'arc est ainsi stabilisé dans sa position centrale et l'effet combiné du soufflage magnétique par rotation, et du soufflage pneumatique par circulation de gaz non ionisé contribue à l'extinction rapide de l'arc.

L'organe répartiteur 40 en matériau isolant serait solidaire du contact mobile 24 durant une course prédéterminée.

## Revendications

1. Interrupteur à arc tournant et à expansion thermique du gaz de soufflage, comprenant:
- une enveloppe (12) étanche remplie de gaz isolant à rigidité diélectrique élevée, notamment de l'hexafluorure de soufre,
- une paire de contacts (22, 24) séparables et alignés selon la direction axiale de l'enveloppe (12), l'un des contacts (24) étant creux pour former un canal (28) d'échappement entre la zone d'arc et le volume interne de l'enveloppe (12),
- une bobine électromagnétique (34) pour engendrer un champ magnétique dans la zone d'arc,
- et une électrode (36) conductrice conformée en piste annulaire de migration de l'arc tournant sous l'action dudit champ, caractérisé en ce que l'interrupteur comporte de plus une cloison transversale (16) de subdivision de l'intérieur de l'enveloppe (12) en deux chambres adjacentes, à savoir une chambre d'extinction (18) de l'arc dans laquelle se trouve la zone d'arc, et une chambre d'expansion (20) communiquant avec la chambre d'extinction (18) par ledit canal (28) lors de la séparation des contacts (22, 24), et que la circulation du gaz à l'intérieur de la chambre d'extinction (18) est canalisée par un déflecteur (38) fixe en matériau isolant et à surface latérale de révolution autour de la zone d'arc, et par un organe (40) répartiteur de l'écoulement gazeux ionisé et dévié par le déflecteur (38), ledit organe (40) comprenant une paroi (44) divisionnaire agencée coaxialement dans l'espace annulaire compris entre l'enveloppe (12) et le contact mobile (24), et séparée respectivement du déflecteur (38) et de la cloison transversale (16) par des passages supérieur (46) et inférieur (48), de manière à imposer un trajet en boucle à l'écoulement gazeux.

2. Interrupteur selon la revendication 1, dont le moyen magnétique de production du champ est formé par la bobine (34) entourant coàxialement le contact fixe (22) et l'électrode (36), caractérisé pàr la fait que le déflecteur (38) fixe isolant s'étend selon une direction oblique ou incurvée entre la bobine (34) et l'enveloppe (12), et que la paroi (44) divisionnaire est tubulaire et disposée au milieu de l'espace annulaire entre l'enveloppe (12) et le contact mobile (24).

3. Interrupteur selon la revendication 2, caractérisé par le fait que le déflecteur (38) présente une forme concave ou tronconique, et que la paroi (44) divisionnaire est séparée axialement de la bobine (34) par le passage radial supérieur (46).

4. Interrupteur selon l'une des revendications 1 à 3, caractérisé par le fait que l'organe répartiteur (40) est conformé en grille (50) de désionisation du gaz.

5. Interrupteur selon l'une des revendications 1 à 3, caractérisé par le fait que l'organe répartiteur (40) est métallique et agencé en radiateur ou échangeur de chaleur équipé d'ailettes de refroidissement radiales (52a) ou inclinées (52b).

6. Interrupteur selon l'une des revendications 1 à 5, caractérisé par le fait que l'organe répartiteur (40) comporte des chicanes ou ondulations susceptibles d'allonger le trajet de l'écoulement gazeux dans la chambre d'extinction (18).

7. Interrupteur selon l'une des revendications 1 à 3, caractérisé par la fait que l'organe répartiteur (40) est en matériau isolant et est solidaire du contact mobile (24) durant une course prédéterminée.

## Patentansprüche

1. Schalter mit rotierendem Lichtbogen und thermischer Ausdehnung des Blasgases, welcher aufweist:
- eine dichte mit Isoliergas von hoher dielektrischer Festigkeit, insbesondere Schwefelhexafluorid, gefüllte Hülle (12),
- ein in achsialer Richtung der Hülle (12) gereihtes trennbares Kontaktpaar (22, 24), wobei ein Kontakt (24) hohl ist zur Bildung eines Entweichkanals (28) zwischen der Lichtbogenzone und dem Innenraum der Hülle (12),
- eine elektromagnetische Spule (34), um ein magnetisches Feld in der Lichtbogenzone zu bilden,
- und eine als ringförmige Wandelbahn des rotierenden Lichtbogens, unter der Wirkung des genannten Feldes ausgebildete stromführende Elektrode (36),
dadurch gekennzeichnet, dass der Schalter weiter eine den Hülleninnenraum (12) in zwei angrenzende Kammern unterteilende Querwand (16) aufweist, nämlich eine die Lichtbogenzone enthaltende Lichtbogenlöschkammer (18) und eine Ausdehnkammer (20), die mit der Lichtbogenlöschkammer (18) durch den genannten Kanal (28) bei der Kontakttrennung (22, 24) in Verbindung steht, und dass die Gasbewegung im Innern der Lichtbogenlöschkammer (18) durch einen festen Leitschirm (38) aus Isolßermaterial mit einer kreisförmigen Seitenfläche um die Lichtbogenzone herum und durch ein Verteilungsorgan (40) der ionisierten durch den Leitschirm (38) abgeleiteten Gasströmung kanalisiert wird, wobei das genannte Organ (40) eine Unterteilungswand (44) aufweist, die koachsial in dem ringförmigen Raum zwischen der Hülle (12) und dem beweglichen Kontakt (24) steht und von dem Leitschirm (38) und der Querwand (16) durch obere (46) und untere (48) Durchgänge getrennt ist, um eine schleifenförmige Bewegung der Gasströmung zu erzwingen.

2. Schalter nach Anspruch 1, wobei das das Feld bildende magnetische Mittel durch die den festen Kontakt (22) und die Elektrode (36) koachsial umgebende Spule (34) gebildet wird, dadurch gekennzeichnet, dass der feststehende isolierende Leitschirm (38) sich in einer quer oder gebogenen Richtung zwischen der Spule (34) und der Hülle (12) erstreckt, und dass die Unterteilungswand (44) rohrförmig in der Mittel des Ringraumes zwischen der Hülle (12) und dem beweglichen Kontakt (24) steht.

3. Schalter nach Anspruch 2, dadurch gekennzeichnet, dass der Leitschirm (38) konkav oder kegelstumpfartig ist, und dass die Unterteilungswand (44) achsial von der Spule (34) durch denoberen radialen Durchgang (46) getrennt ist.

4. Schalter nach einem der Ansprüche 1 bis 3, dadurch gekennzeichnet, dass das Verteilungsorgan (40) als Gasdesionisierungsgitter (50) ausgebildet ist.

5. Schalter nach einem der Ansprüche 1 bis 3, dadurch gekennzeichnet, dass das Verteilungsorgan (40) metallisch als Radiator oder Wärmeaustauscher mit radialen (52a) oder schiefen (52b) Flügeln ausgebildet ist.

6. Schalter nach einem der Ansprüche 1 bis 5, dadurch gekennzeichnet, dass das Verteilungsorgan (40) Schikanen und Wellen aufweist, die die Gasströmungsstrecke in der Löschkammer (18) verlängern können.

7. Schalter nach einem der Ansprüche 1 bis 3, dadurch gekennzeichnet, dass das Verteilungsorgan (40) aus Isoliermaterial ist und während einer bestimmten Strecke mit dem beweglichen Kontakt (24) verbunden ist.

## Claims

1. Interrupter with rotating arc and thermal blast gas expansion comprising:
- gas-tight enclosure (12) containing an insulating gas of high dielectric rigidity such as sulfur hexafluoride,
- a pair of separable contacts (22, 23) aligned in the axial direction of the enclosure (12), one of said contacts (24) being hollow to form an escape pipe (28) between the arcing zone and the inner volume of the enclosure (12),
- an electromagnetic coil (34) for generating a magnetic field in the arcing zone,
- and a conducting electrode (36) shaped as an annular running track of the rotating arc under the action of said field,
characterized in that the interrupter further comprises a transversal wall (16) to subdivide the inner of the enclosure (12) in two adjacent chambers, an arc extinguishing chamber (18) containing the arcing zone, and an expansion chamber (20) communicating with the extinguishing chamber (18) by said pipe (28) when the contacts (22, 24) separate, and that the gas flow in the extinguishing chamber (18) is guided by a fixed deflector (38) in an insulating material and having a side face around the arcing zone, and by a repartition device (40) of the ionized gas flow, guided by the deflector (38), said device (40) comprising a partition wall (44) disposed coaxially in the annular space between the enclosure (12) and the movable contact (24), and respectively separated from the deflector (38) and from the transversal wall (16) by upper (46) and lower (48) passages, so as toforce a gas flow loop path.

2. Interrupter according to claim 1, wherein the magnetic field generating means is the coil (34) coaxially surrounding the fixed contact (22) and the electrode (36), characterized in that the fixed insulating deflector (38) extends along an inclined or curved direction between the coil (34) and the enclosure (12), and that the partition wall (44) is tubular and disposed in the middle of the annular space between the enclosure (12) and the movable contact (24).

3. Interrupter according to claim 2, characterized in that the deflector (38) is concave or truncated cone shaped, and that the partition wall (44) is axially separated from the coil (34) by the radial upper passage (46).

4. Interrupter according to one of the claims 1 to 3, characterized in that the repartition device (40) is in the shape of a gas deionizing screen (50).

5. Interrupter according to one of the claims 1 to 3, characterized in that the repartition device (40) is in metal and arranged as heat exchanger or radiator with radial (52a) or inclined (52b) cooling fins.

6. Interrupter according to one of the claims 1 to 5, characterized in that the repartition device (40) comprises bafflers or undulations for increasing the gas flow travel in the extinguishing chamber (18).

7. Interrupter according to one of the claims 1 to 3, characterized in that the repartition device (40) is in an insulating material and is secured to the movable contact (24) during a predetermined movement.
